# EUROPÄISCHE PATENTSCHRIFT

(11) **EP 0 303 850 B1**
(45) Veröffentlichungstag und Bekanntmachung des Hinweises auf die Patenterteilung: **02.10.1991**
(21) Anmeldenummer: 88111824.4
(22) Anmeldetag: 22.07.1988
(51) Int. Cl.: F24F 13/04, B01F 3/02

(54) **Luftmischeinrichtung**
Air-mixing device
Dispositif de mélange d'air

(30) Priorität: 18.08.1987 DE 8711340 U
(43) Veröffentlichungstag der Anmeldung: 22.02.1989
(73) Patentinhaber: HANSA VENTILATOREN UND MASCHINENBAU NEUMANN GMBH & CO. KG, D-26677 Saterland (DE)
(72) Erfinder: Stellamans, Manfred, D-2953 Rhauderfehn (DE); Falk, Emil, D-2958 Ostrhauderfehn (DE); Buss, Helmut, D-2953 Rhauderfehn (DE)
(74) Vertreter: Ninnemann, Detlef, Dipl.-Ing.

(56) Entgegenhaltungen:
- DE-A- 2 844 046
- DE-A- 3 207 334
- DE-C- 3 217 803
- GB-A- 612 012
- US-A- 3 911 804

## Beschreibung

Die Erfindung betrifft eine Luftmischeinrichtung der im Oberbegriff des Anspruchs 1 angegebenen Art.

Aus der DE-A- 32 17 803 ist eine Luftmischeinrichtung bekannt, die aus einem Einbauteil für eine Mischkammer einer raumlufttechnischen Anlage, die mit je einem Einlaß für zwei Teilströme und einem Auslaß für einen Hauptstrom versehen ist, besteht und in der ein oder mehrere Hohlkörper angeordnet sind, die sich an einen der Einlässe anschließen, den Teilstrom des anderen Einlasses durchsetzen, und deren Austrittsquerschnitt ausschließlich auf der Seite vorgesehen ist, die dem Auslaß für den Hauptstrom zugewandt ist. Dabei liegt der Austrittsquerschnitt in einer Fläche, die unter einem spitzen Winkel zur Längsachse des Hohlkörpers verläuft.

Bei dieser bekannten Luftmischeinrichtung besteht der Nachteil, daß eine Vermischung der beiden Teilströme ausschließlich an der Austrittskante der Hohlkörper auftritt, so daß eine nur grobe Durchmischung der Teilströme erfolgen kann. Da die Hohlkörper der bekannten Mischkammer als geschlossene Taschen mit einer offenen Seite ausgebildet sind, treten Teilschichtungen der Luftströme auf, so daß der auf der Austrittsseite die Mischkammer verlassende Hauptstrom über den Querschnitt verteilt unterschiedliche Temperaturen aufweist.

Üblicherweise werden derartige Mischkammern in raumlufttechnischen Anlagen zum Durchmischen von Außenluft sowie Umluft eingesetzt, wobei insbesondere bei niedrigen Außenlufttemperaturen ein stark voneinander abweichendes Temperaturniveau des Außenluftstromes von dem des Umluftstromes gegeben ist. Tritt beispielsweise die kalte Außenluft von oben in die Mischkammer ein, während die Umluft der Mischkammer von einer Stirnseite aus zugeführt wird, so treten infolge der starken Temperaturdifferenzen zwischen Außenluft und Umluft im oberen Bereich des Luftaustrittsquerschnittes der Mischkammer sehr niedrige Temperaturen auf, während im unteren Bereich wegen der dort stärker wirksamen, warmen Umluft hohe Temperaturen erreicht werden.

Dieses Temperaturgefälle innerhalb des die Mischkammer verlassenden Mischluft- oder Hauptstromes führt zur Gefährdung von nachgeschalteten Anlagenteilen der Raumlufttechnischen Anlage, beispielsweise einem Wärmetauscher oder Vorerhitzer, der in dem Bereich, wo die kalte Außenluft im Hauptstrom überwiegt, einfriert, so daß die Gefahr der Zerstörung des nachgeschalteten Wärmetauschers oder Vorerhitzers, zumindest aber die Gefahr einer Betriebsstörung der raumlufttechnischen Anlage besteht.

Darüber hinaus besteht bei den bekannten Mischeinrichtungen die Gefahr der Kondensation der Mischeinrichtungsröhren immer dann, wenn wärmere Luft an den nicht isolierten kalten Röhren entlangstreicht, was ebenfalls zu Betriebsstörungen oder -unterbrechungen führen kann.

Der vorliegenden Erfindung liegt die Aufgabenstellung zugrunde, eine Mischeinrichtung der im Oberbegriff des Anspruchs 1 angegebenen Art zu schaffen, die auf einem kurzen Strömungsweg eine optimale Durchmischung der Teilluftströme sicherstellt und gewährleistet, daß der die Mischkammer verlassende Mischluftstrom über seinen Querschnitt verteilt keine oder nur geringfügige Temperaturunterschiede bei unterschiedlich temperierten Teilluftströmen aufweist.

Diese Aufgabe wird mit den kennzeichnenden Merkmalen des Anspruchs 1 gelöst.

Der Erfindung liegt die Erkenntnis zugrunde, daß infolge der Öffnungen in den Kanalwänden der Luftmischeinrichtung, die wegen der unterschiedlichen Druckverhältnisse innerhalb der Mischkammer wie Düsen wirken, Teile der Luftströme durch die Öffnungen gepreßt werden und in den jeweils benachbarten Kanal gelangen, so daß die Durchmischung der Teilluftströme im wesentlichen innerhalb der Kanäle erfolgt und eine nur geringfügige Restdurchmischung an der Austrittskante der Luftmischeinrichtung auftritt.

Unterschiedliche Druckverhältnisse innerhalb der Mischkammer sind in der Regel dadurch gegeben, daß unterschiedliche Luftmengen dem einen oder anderen Einlaß der Mischkammer zugeführt werden, wobei eine Regelung der Luftmengenströme durch mengenbeeinflussende Einbauteile wie Jalousienklappen erfolgen kann, oder sie können gezielt durch spezielle Maßnahmen an der Luftmischeinrichtung bewirkt werden.

Besonders vorteilhaft ist bei der erfindungsgemäßen Lösung, daß eine optimale Durchmischung der Teilluftströme auf kürzestem Wege innerhalb der Mischeinrichtung erfolgt, so daß nur geringfügige Druckverluste auftreten und die Mischkammer von ihren Abmessungen her klein gehalten werden kann. Die optimale Durchmischung der Teilluftströme gewährleistet darüber hinaus eine beliebige Wahl der Querschnittsform der Kanäle bzw. Kanalwände, so daß der Konstrukteur bezüglich der Lage der Lufteinlässe und des Luftauslasses frei wählen und somit eine optimale Lage festlegen kann.

Darüberhinaus stellt die optimale Durchmischung der Teilluftströme sicher, daß innerhalb der Mischeinrichtung keine Kondensation an den Platten auftreten kann, da auch bei starken Temperaturunterschieden infolge der optimalen Durchsetzung der Platten keine Gefahr einer Abkühlung der Platten auch nicht in Teilbereichen besteht.

Die Öffnungen der Kanalwände können nach einer vorteilhaften Ausgestaltung der Erfindung kreis- oder schlitzförmig ausgebildet sein, es können aber auch beliebige andere Querschnittsformen der Öffnungen wie ovale oder viereckförmige Öffnungen gewählt werden, die unter Umständen durch stärkere Wirbelbildung eine Durchmischung der Teilluftströme noch unterstützen.

Eine weitere vorteilhafte Ausgestaltung der erfindungsgemäßen Lösung ist dadurch gekennzeichnet, daß die Ausrichtung der schlitzförmigen Öffnungen wechselseitig um 90° versetzt ist. Zusätzlich kann der Durchmesser der Öffnungen variieren, so daß eine Anpassung an die Druckverhältnisse im Innern der Mischeinrichtung möglich ist.

Bei einer anderen bevorzugten Weiterbildung bestehen die Kanäle aus schmalen, kastenförmigen Schächten mit parallel zueinander angeordneten Kanalwänden, wobei im Bereich der Lufteintrittsquerschnitte die Kanäle abwechselnd offen oder geschlossen sind, so daß der betreffende Teilluftstrom gezwungen wird, in bestimmte Kanäle zu fließen. Die Abdeckung der einzelnen Kanäle im Bereich der Lufteintrittsquerschnitte kann durch geschlossene oder gelochte Einsatzplatten erfolgen, so daß der betreffende Teilluftstrom in den mit einer gelochten Einsatzplatte abgedeckten Kanal in geringerer Menge als in die benachbarten Kanäle fließt.

Bei einer anderen günstigen Weiterbildung sind die Kanäle im Bereich der Lufteintrittsquerschnitte der Luftmischeinrichtung an dem einen und anderen Einlaß der Mischkammer wechselseitig geschlossen bzw. mit gelochten oder geschlitzten Einlaßplatten abgedeckt und offen. Dadurch wird erreicht, daß auch bei gleichem Teilluftstromdurchsatz ein die Durchmischung förderndes Druckgefälle zwischen den einzelnen, benachbarten Kanälen gebildet wird, da jeweils der eine oder der andere Teilluftstrom in dem einen oder benachbarten Kanal stärker ist und so infolge des dadurch hervorgerufenen Druckunterschieds in dem benachbarten Kanal durch die Öffnungen fließt.

Es ist weiterhin günstig, wenn Ablenkvorsprünge an den Öffnungen angebracht werden, die zum einen zur Wirbelbildung führen und zum anderen verstärkt Teile der Teilluftströme im jeweils benachbarten Kanal zwangsweise ableiten. Dabei können die Ablenkvorsprünge entweder nur auf der einen Seite der Kanalwände oder wechselseitig auf der einen oder anderen Kanalwandseite angeordnet werden oder kippbar in den Öffnungen angelenkt werden.

Bei einer weiteren vorteilhaften Ausgestaltung der erfindungsgemäßen Lösung ist im Bereich des Luftaustrittsquerschnittes eine gelochte oder geschlitzte Auslaßplatte vorgesehen, die zwar zu einem etwas erhöhten Druckabfall führt, jedoch zu einer gesteigerten Durchmischung der Teilluftströme beiträgt.

Vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Figur 1: eine teilweise geschnittene, perspektivische Darstellung eines Teils einer raumlufttechnischen Anlage mit einer Mischkammer;
- Figur 2: eine schematische, perspektivische Darstellung einer Luftmischeinrichtung für die Mischkammer gemäß Figur 1;
- Figur 3: eine Variante einer Luftmischeinrichtung für eine Mischkammer gemäß Figur 1;
- Figur 4: einen Querschnitt durch einen Teil der Luftmischeinrichtung gemäß Figur 3;
- Figur 5: eine Draufsicht und einen Querschnitt durch einen Teil einer gelochten Kanalwand;
- Figur 6: eine Draufsicht auf einen Teil einer Kanalwand mit unterschiedlicher Anordnung und Ausgestaltung der Öffnungen;
- Figur 7: eine Draufsicht auf einen Teil einer Kanalwand mit Ablenkvorsprüngen;
- Figuren 8: bis 10 Querschnitte durch Teile einer Kanalwand mit verschiedenen Ablenkvorsprüngen;
- Figur 11: einen Querschnitt durch den vorderen Teil einer Kanalwand mit unterschiedlichen Anströmkanten und
- Figur 12: verschiedene Ausführungsformen der Kanalwände bzw. Luftmischeinrichtungen.

Figur 1 zeigt eine schematische, perspektivische Darstellung eines Teils einer raumlufttechnischen Anlage mit einer Mischkammer 1, einem Wärmetauscher oder Vorerhitzer 2 und einem Ventilator 3. Die Mischkammer 1 weist zwei Einlässe 4, 5 auf, durch die zwei Teilluftströme A, U aus nicht näher dargestellten Strömungskanälen geleitet werden, wobei die Luftmengenströme durch mengenbeeinflussende Einbauteile wie bspw. Jalousienklappen 41, 51 regelbar sind.

In der in Figur 1 dargestellten Ausführungsform werden die Teilluftströme, die hier aus einem Außenluftstrom A und einem Umluftstrom U bestehen, in Pfeilrichtung unter einem Winkel von 90° der Mischkammer 1 zugeführt. Beide Luftströme weisen in der Regel ein unterschiedliches Temperaturniveau auf, was in dem dargestellten Ausführungsbeispiel durch gefüllte und offene Kreise angedeutet ist. Die Art der Zuführung der Teilluftströme ist beliebig und nicht auf die in Figur 1 dargestellte Ausführungsform beschränkt. So kann bspw. der Teilluftstrom U auch von der Seite oder von unten, oder beide Teilluftströme A, U von der Seite bzw. von oben und unten der Mischkammer 1 zugeführt werden.

Die der Mischkammer 1 zugeführten Teilluftströme A , U werden in der Mischkammer 1 durchmischt und verlassen die Mischkammer 1 über den Luftaustrittsquerschnitt 63 als Mischstrom M was durch die gekreuzten Linien angedeutet ist. In dem dargestellten Ausführungsbeispiel verläßt der Mischstrom M die Mischkammer 1 in Richtung des einen Teilluftstromes U, kann die Mischkammer 1 aber auch in Richtung des anderen Teilluftstromes A je nach Anordnung der weiteren Teile der raumlufttechnischen Anlage verlassen.

In der Mischkammer 1 sind mehrere Strömungskanäle 6 vorgesehen, die durch Kanalwände 64 gebildet werden. Die Kanalwände 64 bestehen aus parallel zueinander angeordneten Platten mit Öffnungen 7, und können wahlweise mit Einsatzplatten im Bereich der Lufteintrittsquerschnitte 61, 62, wie nachstehend näher erläutert wird, versehen werden.

Die verschiedenen Varianten der Ausführung der Luftmischeinrichtung bzw. der Kanäle 6, der Kanalwände 64, der in den Kanalwänden 64 vorgesehenen Öffnungen 7 sowie der Anströmkanten der Kanalwände 64 werden anhand der Figuren 2 bis 12 näher erläutert.

Figur 2 zeigt eine perspektivische Darstellung einer Luftmischeinrichtung mit parallel zueinander angeordneten Kanalwänden 64 zur Bildung schmaler, kastenförmiger Kanäle 6, deren Luftaustrittsquerschnitt 63 angeschrägt und wahlweise mit einer gelochten oder geschlitzten Auslaßplatte 67 versehen werden kann. Die Teilluftströme treten von oben bzw. von der vorderen Stirnseite in die Luftmischeinrichtung ein, was in Figur 2 durch die eingetragenen Pfeile wiedergegeben ist.

Im Bereich der Lufteintrittsquerschnitte 61, 62 sind die Kanäle 6 wechselseitig durch Einlaßplatten 65, 66 abgedeckt, so daß die Teilluftströme entsprechend den dargestellten Pfeilen in jeden zweiten Kanal geleitet werden. Auf diese Weise wird bspw. der durch den Lufteintrittsquerschnitt 62 gelangende Teilluftstrom ungehindert in den Kanal 6a gelassen, während der über den Lufteintrittsquerschnitt 61 gelangende Teilluftstrom ungehindert in den Kanal 6b gelangt. Infolge der Lochung der Kanalwände 64 strömen Teile der einzelnen Teilluftströme in den jeweils benachbarten Kanal und durchmischen sich intensiv mit dem anderen Teilluftstrom.

Die Durchmischungswirkung wird dadurch verstärkt, daß üblicherweise die Teilluftströme einen unterschiedlichen Durchsatz, d.h. eine unterschiedliche Luftmenge pro Zeiteinheit haben, wodurch unterschiedliche Drücke in den einzelnen Kanälen 6 bewirkt werden. Diese unterschiedlichen dynamischen und statischen Luftdrücke bewirken, daß die Öffnungen 7 in den Kanalwänden 64 als Düsen wirken, durch die die Teilluftströme geleitet werden.

Die Einlaßplatten 65, 66 können entweder als geschlossene Platten ausgeführt werden oder gelocht bzw. geschlitzt sein, so daß ein bestimmter Anteil des jeweiligen Teilluftstromes auch durch die gelochte oder geschlitzte Einlaßplatte 65, 66 in den betreffenden Kanal eindringen kann. Da dieser Anteil aber gering gegenüber dem des anderen Teilluftstromes ist, überwiegt der Anteil des anderen Teilluftstromes in dem betreffenden Kanal und bewirkt mit seinem entweder größeren oder kleineren dynamischen Luftdruck einen intensiven Austausch mit dem anderen Teilluftstrom.

Figur 3 zeigt eine Variante der in Figur 2 dargestellten Ausführungsform der Luftmischeinrichtung, bei der im Bereich des einen Lufteintrittsquerschnittes 61 die einzelnen Kanäle 6 abwechselnd mit Einlaßplatten 65 abgedeckt sind, während die Kanäle 6 im Bereich des anderen Lufteintrittsquerschnittes 62 offen sind. Auf diese Weise wird der über den Lufteintrittsquerschnitt 61 gelangende Teilluftstrom in die jeweils offenen Kanäle geleitet, während der über den Lufteintrittsquerschnitt 62 gelangende Teilluftstrom ungehindert in sämtliche Kanäle geleitet wird.

Auch in dieser Ausführungsform können die Einlaßplatten 65 vollständig geschlossen oder gelocht bzw. geschlitzt sein, so daß entweder der betreffende Teilluftstrom gehindert wird, in den betreffenden Kanal einzutreten oder daß er nur mit verringerter Menge in den betreffenden Kanal eintritt.

Eine weitere Variante kann darin bestehen, daß die Einlaßplatten im Bereich des einen Lufteintrittsquerschnittes geschlossen sind, während die im Bereich des anderen Lufteintrittsquerschnittes gelocht bzw. geschlitzt sind.

Figur 4 zeigt einen Querschnitt durch einen Kanal 6 mit zwei parallel zueinander angeordneten Kanalwänden 64. Durch die in den Kanalwänden 64 vorgesehenen Öffnungen 7 können - wie durch die Pfeile angedeutet ist - Teile des jeweiligen Teilluftstromes in den betreffenden Kanal 6 eindringen und sich mit dem bspw. in die Zeichenebene hinein- bzw. aus der Zeichenebene herausgerichteten anderen Teilluftstrom mischen. Der eine Teilluftstrom gelangt dabei über eine gelochte oder geschlitzte Einlaßplatte 61 in den betreffenden Kanal 6.

Figur 5 zeigt eine Draufsicht bzw. einen Querschnitt durch einen Teil einer Kanalwand 64 mit mehreren kreisförmigen Öffnungen 71, während in Figur 6 Draufsichten auf Teile von Kanalwänden 64 mit unterschiedlich gerichteten Schlitzen 72, 73 dargestellt sind. Die Schlitze können wahlweise senkrecht (Schlitze 72) oder waagerecht (Schlitze 73) oder - wie in Figur 6c dargestellt ist - sowohl waagerecht als auch senkrecht angeordnet werden und somit eine Konfiguration entsprechend Figur 6c annehmen.

Wie den Darstellungen der Figuren 7 bis 10 zu entnehmen ist, können die Öffungen 7 wahlweise mit Ablenkvorsprüngen 8 versehen werden, die die Durchmischung der Teilluftströme intensivieren. Diese Ablenkvorsprünge können bei schlitzförmigen Öffnungen gemäß Figur 7 kiemenartig ausgebildet und gegen die Strömungsrichtung des betreffenden Teilluftstromes gerichtet sein. Dabei können die Ablenkvorsprünge 8 gemäß Figur 8 ausschließlich auf der einen Kanalwandseite angeordnet werden oder wechselseitig auf der einen oder anderen Kanalwandseite gemäß Figur 9 vorgesehen werden.

Figur 10 zeigt eine Variante, in der die Ablenkvorsprünge 91, 92 klappbar in den Öffnungen angeordnet sind und je nach Stärke des jeweiligen Teilluftstromes die betreffende Öffnung 7 öffnen oder verschließen bzw. dafür sorgen, daß entsprechende Luftstromanteile in den betreffenden Kanal gelangen.

Die Ausgestaltung der Anströmkanten der Kanalwände 64 im Bereich der Lufteintrittsquerschnitte 61, 62 kann - wie in Figur 11 dargestellt ist - beliebig sein und bspw. auch aus einer ebenen Anströmkante 10a, einer dreieckförmigen Anströmkante 10b, einer halbkreisförmigen Anströmkante 10c oder einer trapezförmigen Anströmkante 10d bestehen.

Figur 12 zeigt verschiedene Draufsichten auf einzelne Kanalwände bzw. Längsschnitte durch die erfindungsgemäße Luftmischeinrichtung. Infolge der Intensität der Luftdurchmischung innerhalb der Luftmischeinrichtung und der zu vernachlässigenden Bedeutung der Luftaustrittskante kann die Querschnittsform der Luftmischeinrichtung nahezu beliebig gewählt werden. So kann bspw. der Querschnitt der Luftmischeinrichtung quadratisch oder rechteckig sein, wobei die Teilluftströme um 90° zueinander versetzt in die Luftmischeinrichtung eintreten und der Mischluftstrom in Richtung des einen oder anderen Teilluftstromes die Mischeinrichtung verläßt. (Figur 12a)

In gleicher Weise können die Teilluftströme über gegenüberliegende Einlässe in die Mischkammer und damit in die Mischeinrichtung eintreten und somit gegeneinander gerichtet sein, wobei der resultierende Mischstrom die Mischeinrichtung und damit die Mischkammer nach oben oder unten verlassen kann. (Figur 12b, 12c)

Bei einer weiteren Ausführungsform treten die Teilluftströme um 90° zueinander versetzt in die Mischeinrichtung ein, während der Mischstrom die Mischeinrichtung unter einem spitzen oder stumpfen Winkel in Bezug auf den einen oder anderen Teilluftstrom verläßt. (Figur 12d)

Figur 12e zeigt einen sechseckförmigen Querschnitt der Luftmischeinrichtung bzw. einen Längsschnitt der Kanalwände, wobei die Teilluftströme über zwei durch eine Kante des Sechsecks getrennte Lufteintrittsquerschnitte eintreten und der Mischluftstrom durch eine Kante austritt, die ebenfalls durch eine geschlossene Kante der Luftmischeinrichtung von den Lufteintrittsquerschnitten getrennt ist.

Figur 12f zeigt einen Querschnitt der Luftmischeinrichtung in Dreieckform mit entsprechend eintretenden Teilluftströmen, während Figur 12g einen kreisförmigen Querschnitt der Luftmischeinrichtung mit entsprechend der Zeichnung gerichteten Teilluftströmen bzw. Mischluftstrom darstellt.

Schließlich zeigt Figur 12h einen trapezförmigen Querschnitt der Luftmischeinrichtung, mit Teilluftströmen und einem Mischluftstrom, die entsprechend den eingetragenen Pfeilen gerichtet sind.

Bei sämtlichen vorstehend beschriebenen Querschnittsformen der Luftmischeinrichtung bzw. Längsschnitten durch die parallelen Kanalwände ist ein optimales Durchmischen der Teilluftströme zur Bildung eines homogenen Mischluftstromes gewährleistet, wobei zusätzlich durch Ablenkvorsprünge Turbulenzen erzeugt werden können, die den Durchmischungseffekt wirksam verstärken. Dabei ist die Anzahl der Öffnungen in den Kanalwänden beliebig und kann je nach Betriebsbedingung gewählt werden.

## Patentansprüche

1. Luftmischeinrichtung für die Mischkammer (1) einer raumlufttechnischen Anlage, die je einen Einlaß (4, 5) für zwei Teilluftströme (A, U) und einen Auslaß (63) für einen Mischluftstrom (M) aufweist, mit mehreren Kanälen (6), die sich an die Einlässe anschließen und den Teilluftstrom des anderen Einlasses durchsetzen, und deren Austrittsquerschnitt an den Auslaß für den Mischluftstrom anschließt,
**dadurch gekennzeichnet**,
daß die Kanalwände (64) Öffnungen (7) aufweisen, durch die Teile der Teilluftströme (A, U) in die jeweils benachbarten Kanäle (6) fließen.

2. Luftmischeinrichtung nach Anspruch 1, **dadurch gekennzeichnet**, daß die Öffnungen (7) der Kanalwände (64) kreis- oder schlitzförmig ausgebidet sind.

3. Luftmischeinrichtung nach Anspruch 2, **dadurch gekennzeichnet**, daß die Ausrichtung der schlitzförmigen Öffnungen (72, 73) wechselseitig um 90° versetzt ist.

4. Luftmischeinrichtung nach einem der vorangehenden Ansprüche, **dadurch gekennzeichnet**, daß die Kanäle (6) aus schmalen, kastenförmigen Schächten mit parallel zueinander angeordneten Kanalwänden (64) bestehen.

5. Luftmischeinrichtung nach Anspruch 4, **dadurch gekennzeichnet**, daß mindestens ein an einen Einlaß (4 bzw. 5) anschließender Lufteintrittsquerschnitt (61, 62) der Kanäle (6) abwechselnd offen und geschlossen ist.

6. Luftmischeinrichtung nach Anspruch 4, **dadurch gekennzeichnet**, daß mindestens ein an einen Einlaß (4 bzw. 5) anschließender Lufteintrittsquerschnitt (61, 62) der Kanäle (6) abwechselnd mit gelochten oder geschlitzten Einlaßplatten (65, 66) abgedeckt und offen sind.

7. Luftmischeinrichtung nach Anspruch 5 oder 6, **dadurch gekennzeichnet**, daß die an die Einlässe (4, 5) anschließenden Lufteintrittsquerschnitte (61, 62) der Kanäle (6) wechselseitig geschlossen bzw. mit gelochten oder geschlitzten Einlaßplatten (65, 66) abgedeckt und offen sind.

8. Luftmischeinrichtung nach einem der vorangehenden Ansprüche, **dadurch gekennzeichnet**, daß der Luftaustrittsquerschnitt (63) mit einer gelochten und/oder geschlitzten Auslaßplatte (67) abgedeckt ist.

9. Luftmischeinrichtung nach einem der vorangehenden Ansprüche, **dadurch gekennzeichnet**, daß die Öffnungen (7) der Kanalwände (64) mit Ablenkvorsprüngen (8; 91, 92) versehen sind.

10. Luftmischeinrichtung nach Anspruch 9, **dadurch gekennzeichnet**, daß die Ablenkvorsprünge (8) auf einer Seite der Kanalwände (64) angeordnet sind.

11. Luftmischeinrichtung nach Anspruch 9, **dadurch gekennzeichnet**, daß die Ablenkvorsprünge (8) wechselseitig auf der einen oder anderen Seite der Kanalwände (64) angeordnet sind.

12. Luftmischeinrichtung nach Anspruch 9, **dadurch gekennzeichnet**, daß die Ablenkvorsprünge (91, 92) kippbar in den Öffnungen (7) angelenkt sind.

13. Luftmischeinrichtung nach einem der vorangehenden Ansprüche, **dadurch gekennzeichnet**, daß die Luftanströmkanten (10) der Kanalwände (64) eben, halbkreis-, dreieck-, oder vieleckförmig ausgebildet sind.

14. Luftmischeinrichtung nach einem der vorangehenden Ansprüche, **dadurch gekennzeichnet**, daß die Kanäle (6) im Längsschnitt rechteckförmig ausgebildet sind und wahlweise einen schrägen Luftaustrittsquerschnitt (63) aufweisen.

15. Luftmischeinrichtung nach Anspruch 14, **dadurch gekennzeichnet**, daß die Kanalwände (64) einen dreieck-, sechseck-, trapez- oder kreisförmigen Querschnitt (63) aufweisen.

## Claims

1. An air mixing apparatus for the mixing chamber (1) of a room air engineering installation, which has an inlet (4,5) in each case for two partial air currents (A, U) and an outlet (63) for a mixed air current (M), with a plurality of canals (6) which join on to the inlets and penetrate the partial air current of the other inlet, and the outlet cross-section of which joins on to the outlet for the mixed air current,
characterised in that
the canal walls (64) have openings (7), through which parts of the partial air currents (A, U) flow into the respectively adjacent canals (6).

2. An air mixing apparatus according to Claim 1, characterised in that the openings (7) of the canal walls (64) are constructed in a circular or slot shape.

3. An air mixing apparatus according to Claim 2, characterised in that the alignment of the slot-shaped openings (72, 73) is displaced alternately through 90°.

4. An air mixing apparatus according to one of the preceding claims, characterised in that the canals (6) consist of narrow, box-shaped shafts with canal walls (64) arranged parallel to each other.

5. An air mixing apparatus according to Claim 4, characterised in that at least one air inlet cross-section (61, 62) of the canals (6), joining on to an inlet (4 or respectively 5), is alternately open and closed.

6. An air mixing apparatus according to Claim 4, characterised in that at least one air inlet cross-section (61,62) of the canals (6), joining on to an inlet (4 or respectively 5) is alternately covered with perforated or slotted inlet plates (65, 66) and open.

7. An air mixing apparatus according to Claim 5 or 6, characterised in that the air inlet cross-sections (61, 62) of the canals (6), joining on to the inlets(4, 5), are alternately closed or respectively covered with perforated or slotted inlet plates (65, 66) and open.

8. An air mixing apparatus according to one of the preceding claims, characterised in that the air outlet cross-section (63) is covered by a perforated and/or slotted outlet plate (67).

9. An air mixing apparatus according to one of the preceding claims, characterised in that the openings (7) of the canal walls (64) are provided with deflecting projections (8; 91, 92).

10. An air mixing apparatus according to Claim 9, characterised in that the deflecting projections (8) are arranged on one side of the canal walls (64).

11. An air mixing apparatus according to Claim 9, characterised in that the deflecting projections (8) are arranged alternately on one or other side of the canal walls (64).

12. An air mixing apparatus according to Claim 9, characterised in that the deflecting projections (91, 92) are articulated so as to be able to be tilted in the openings (7).

13. An air mixing apparatus according to one of the preceding claims, characterised in that the incoming air flow edges (10) of the canal walls (64) are constructed so as to be flat, semi-circular, triangular or polygonal in shape.

14. An air mixing apparatus according to one of the preceding claims, characterised in that the canals (6) are constructed so as to be rectangular in longitudinal section, and selectively have an inclined air outlet cross-section (63).

15. An air mixing apparatus according to Claim 14, characterised in that the canal walls (64) have a triangular, hexagonal, trapezoidal or circular cross-section (63).

## Revendications

1. Dispositif de mélange d'air, pour la chambre de mélange (1 d'une installation de conditionnement d'air de local, qui présente chaque fois une entrée (4, 5) pour deux écoulements d'air partiels (A, U) et une sortie (63) pour un écoulement d'air mélangé (M) et comporte plusieurs canaux (6) se raccordant aux entrées et transversant l'écoulement d'air partiel de l'autre entrée, et dont la section transversale de sortie se raccorde à la sortie de l'écoulement d'air mélangé, caractérisé en ce que les parois de canal (64) présentent des ouvertures (7) au travers desquelles des parties des écoulements d'air partiels (A, U) s'écoulent dans les canaux (6) respectivement voisins (6).

2. Dispositif de mélange d'air suivant la revendication 1, caractérisé en ce que les ouvertures (7) des parois de canal (64) sont réalisées en forme de cercle ou de fente.

3. Dispositif de mélange d'air suivant la revendication 2, caractérisé en ce que l'orientation des ouvertures en forme de fente (72, 73) est décalée de 90° d'un côté par rapport à l'autre.

4. Dispositif de mélange d'air suivant l'une quelconque des revendications précédentes, caractérisé en ce que les canaux (6) sont constitués par des cages étroites en forme de coffre comportant des parois de canal (64) agencées parallèlement l'une à l'autre.

5. Dispositif de mélange d'air suivant la revendication 4, caractérisé en ce qu'au moins une section transversale d'entrée d'air (61, 62), des canaux (6), qui se raccorde à une entrée (4 ou 5) est alternativement ouverte ou fermée.

6. Dispositif de mélange d'air suivant la revendication 4, caractérisé en ce qu'au moins une section transversale d'entrée d'air (61, 62), des canaux (6), qui se raccorde à une entrée (4 ou 5) est alternativement couverte par des plaques d'entrée trouées ou à fentes (65, 66) et ouverte.

7. Dispositif de mélange d'air suivant l'une ou l'autre des revendications 5 et 6, caractérisé en ce que les sections transversales d'entrée d'air, des canaux (61, 62), qui se raccordent aux entrées (4, 5) sont alternativement fermées ou bien ouvertes et recouvertes par des plaques d'entrée (65, 66) trouées ou à fentes.

8. Dispositif de mélange d'air suivant l'une quelconque des revendications précédentes, caractérisé en ce que la section transversale de sortie d'air (63) est recouverte par une plaque de sortie (67) trouée et/ou à fentes.

9. Dispositif de mélange d'air suivant l'une quelconque des revendications précédentes, caractérisé en ce que les ouvertures (7) des parois de canal (64) sont pourvues de saillies de déviation (8; 91, 92).

10. Dispositif de mélange d'air suivant la revendication 9, caractérisé en ce que les saillies de déviation (8) sont agencées sur une face des parois de canal (64).

11. Dispositif de mélange d'air suivant la revendication 9, caractérisé en ce que les saillies de déviation (8) sont agencées alternativement sur l'une ou sur l'autre face des parois de canal (64).

12. Dispositif de mélange d'air suivant la revendication 9, caractérisé en ce que les saillies de déviation (91, 92) sont articulées de façon basculante dans les ouvertures (7).

13. Dispositif de mélange d'air suivant l'une quelconque des revendications précédentes, caractérise en ce que les bords d'afflux d'air (10) des parois de canal (64) sont réalisées de façon plane ou sous une forme semi-circulaire, triangulaire ou polygonale.

14. Dispositif de mélange d'air suivant l'une quelconque des revendications précédentes, caractérisé en ce que les canaux (6) sont réalisés sous une forme rectangulaire en coupe longitudinale et présentent facultativement une section transversale de sortie d'air (63) biaise.

15. Dispositif de mélange d'air suivant la revendication 14, caractérisé en ce que les parois de canal (64) présentent une section transversale (63) triangulaire, hexagonale, trapézoïdale ou circulaire.
